# FASCICULE DE BREVET EUROPEEN

(11) **EP 3 063 339 B1**
(45) Date de publication et mention de la délivrance du brevet: **26.05.2021**
(21) Numéro de dépôt: 14805312.7
(22) Date de dépôt: 17.10.2014
(51) Int. Cl.: E03D 3/06, E03D 5/02

(54) **CHASSE D'EAU DOUBLE FLUX**
VORRICHTUNG FÜR DUAL-SPÜLUNG
DUAL FLUSH DEVICE

(30) Priorité: 31.10.2013 FR 1302533
(43) Date de publication de la demande: 07.09.2016
(73) Titulaire: Les Robinets Presto, 92120 Montrouge (FR)
(72) Inventeur: BIJU DUVAL, Rémi, 17110 Saint Georges de Didonne (FR)
(74) Mandataire: Eidelsberg, Olivier Nathan
(86) Numéro de dépôt international: PCT/FR2014/000225
(87) Numéro de publication internationale: WO 2015/063378

(56) Documents cités:
- US-A1- 2011 155 934

## Description

La présente invention se rapporte à une chasse d'eau double flux comportant au moins deux boutons de commande pour commander respectivement la délivrance d'un premier grand volume ou d'un deuxième volume plus petit. Les systèmes existants ne sont pas très fiables en fonctionnement, et notamment il arrive souvent que le petit volume délivré "dérive" au cours du temps et devienne trop faible, de sorte que cette fonctionnalité devient inopérante.

On connaît déjà des chasses d'eau double flux de l'art antérieur, notamment dans US 2011/0155934. Cependant, ces chasses d'eau comportent un actionnement hydraulique et sont coûteuses et compliquées à fabriquer et sont peu fiables.

On aimerait avoir à disposition une chasse d'eau double flux du genre mentionné ci-dessus qui soit plus simple à fabriquer et plus fiable en fonctionnement au cours du temps.

Suivant l'invention, le dispositif de chasse d'eau à au moins deux flux est tel que défini à la revendication 1, des perfectionnements étant définis dans les sous-revendications.

En prévoyant ainsi d'actionner et de commander la double chasse par l'intermédiaire de deux robinets temporisateurs, un robinet amorceur et un robinet principal, on obtient un système particulièrement simple et fiable.

Selon la présente invention, les moyens d'actionnement comportent un robinet temporisateur d'actionnement ouvrant ou fermant, pendant un intervalle de temps pouvant prendre au moins deux valeurs, un conduit de vidange de la chambre de temporisation du robinet de temporisation de commande.

Selon la présente invention, les moyens d'actionnement comportent une tige, une palette est intercalée entre les deux boutons de commande et la tige et est montée rotative par rapport à un point pivot, la rotation de la palette entraînant le déplacement de la tige suivant une course d'actionnement, et des moyens de réglage règlent la course en rotation de la palette sous l'effet du bouton petit volume, de manière à régler la course d'actionnement de la tige lors de la commande par le bouton petit volume, pour ainsi régler le deuxième volume délivré. Ainsi, suivant l'invention on peut s'assurer, en modifiant le réglage, que le petit volume délivré est maintenu à une valeur appropriée, de sorte que le fonctionnement en double flux reste effectif au cours de la durée de vie de la chasse.

De préférence, les moyens de réglage comportent une cale montée coulissante par rapport à la palette et comportant un tronçon d'extrémité bas, un tronçon incliné intermédiaire et un tronçon d'extrémité haut, la cale agissant ainsi sur la position d'un plot issu du bouton petit volume, le plot pouvant, en fonction du coulissement respectif de la cale par rapport à la palette, appuyer soit sur le tronçon bas, de préférence horizontal, de la cale, soit sur le tronçon incliné, ou en pente, de la cale soit sur le tronçon d'extrémité haute, de sorte que le plot se trouve plus ou moins proche du bouton de petit volume, ce qui règle la course de la tige d'actionnement.

A titre d'exemple, on décrit maintenant un mode de réalisation préféré de l'invention en se reportant aux dessins, dans lesquels :
- la figure 1: est une vue de face de la partie de commande d'un dispositif double chasse suivant l'invention, la palette étant dans une position de réglage dans laquelle le petit volume est en position moyenne ;
- la figure 2: est une vue en coupe du dispositif de la figure 1 en réglage maximum ;
- la figure 3: est une vue de face du dispositif des figures 1 et 2 dans laquelle la palette de réglage est en position de petit volume maximum ;
- la figure 4: est une vue en coupe du dispositif de la figure 3 en position de petit volume maximum ;
- la figure 5: est une vue de face dans laquelle la palette est en position de réglage minimum ;
- la figure 6: est une vue en coupe dans laquelle la palette est en position de milieu;
- la figure 7: est une vue de face du dispositif représenté aux figures 1 à 6 dans laquelle est représenté l'actionnement de la palette par le bouton de grand volume ;
- la figure 8: est une vue du dispositif des figures 1 à 7 représentant l'actionnement de la palette par le bouton petit volume en position de réglage de petit volume minimum ;
- la figure 9: est une vue identique à celle de la figure 8 pour un réglage de volume en position de milieu ;
- la figure 10: est une vue identique aux figures 8 et 9 pour un réglage de position de petit volume maximum ; et
- la figure 11: représente suivant une vue en coupe identique à celles des figures 2, 4 et 6 à 10 le dispositif des figures précédentes avec le robinet amorceur ou actionneur représenté plus en détail ;
- la figure 12: représente suivant une vue en coupe le conduit d'arrivée d'eau et le robinet de temporisation de commande ;
- la figure 13: représente suivant une vue en coupe le système dans son ensemble, la flèche indiquant le sens de passage de l'eau lors de la vidange de la chambre de temporisation du robinet actionneur de la figure 11 ; et
- la figure 14: représente suivant une vue en coupe le système dans son ensemble, la flèche indiquant le sens de passage de l'eau lors de la vidange de la chambre de temporisation du robinet de temporisation de commande.

Aux figures, il est représenté un dispositif formant chasse à double flux suivant l'invention. De préférence, la chasse est encastrée dans une façade. Un bouton 4 de grand volume fait saillie hors de la façade et permet à l'utilisateur de sélectionner l'envoi du grand volume de six litres dans la chasse. Un bouton 5 de petit volume fait également saillie hors de la façade et permet à l'utilisateur de sélectionner l'envoi d'un petit volume dans la chasse, correspondant à une fraction du grand volume, par exemple trois litres. Des ressorts 6 et 7 sont montés en collaboration avec les boutons pour ramener ces derniers en position initiale après poussée par l'utilisateur.

Les volumes (petit ou grand) d'eau de la chasse sont délivrés par une ouverture de chasse connectée à un conduit d'amenée d'eau. L'ouverture de chasse est obturée par un clapet 20. L'obturation plus ou moins grande de l'ouverture par le clapet est commandée par un robinet 21 de temporisation, dit de commande.

Le robinet 21 de temporisation de commande comporte une chambre de temporisation 22 de commande dont le volume varie en fonction du déplacement d'une plaque 23 supérieure qui délimite la chambre de temporisation sur le dessus. Un ressort est disposé de manière à repousser vers le haut la plaque 23 supérieure.

La plaque 23 est reliée au clapet 20 pour coopérer avec ce dernier, de sorte qu'en position haute de la plaque (maintenue par l'égalité des pressions d'eau de part et d'autre et par l'action du ressort) le clapet obture l'ouverture de chasse, tandis qu'en position abaissée de la plaque, le clapet n'obture pas l'ouverture de chasse et laisse un flux d'eau se déverser.

Le robinet 21 de temporisation est disposé à l'intérieur du conduit 24 d'amenée d'eau entre une ouverture 25 d'arrivée d'eau et l'ouverture 26 de chasse obturée par le clapet.

La plaque 23 délimite la chambre 22 de temporisation, mais cependant pas de manière totalement étanche. L'eau du conduit peut passer dans la chambre 22 au niveau du bord périphérique de la plaque 23.

Dans la position normale (c'est-à-dire pendant laquelle la chasse ne délivre pas d'eau), l'ouverture 26 est obturée par le clapet 20 et la chambre de temporisation est remplie d'eau, le conduit étant sous la pression d'eau du réseau d'alimentation et la pression de l'eau étant la même au-dessus et en dessous de la plaque, qui se trouve donc en position haute.

On commande le déplacement de la plaque 23 en vidant totalement ou en partie la chambre 22 de temporisation du robinet 21 par l'intermédiaire d'un conduit 28 de vidange.

La chambre 22 de temporisation est vidangée par l'intermédiaire du conduit 28 d'une quantité donnée, à savoir une grande quantité dans le cas où l'on souhaite que le clapet 20 reste longtemps hors de son siège, pour un grand volume de chasse délivré, et une moindre quantité dans le cas où l'on souhaite que le clapet 20 reste hors de son siège pendant une durée moins longue pour un volume de chasse délivré plus petit. Cette quantité donnée est déterminée par le temps pendant lequel le conduit est ouvert. Si on vidange une grande quantité d'eau, on fait en sorte que le temps mis par la plaque 23 pour remonter sous l'effet de l'eau qui s'infiltre dans la chambre de temporisation au niveau de la périphérie de la plaque soit grand et donc que le temps pendant lequel le clapet 20 est ouvert soit grand, et donc que la chasse délivre un grand volume de chasse. Si on vidange une quantité moindre, on fait en sorte que le temps mis par la plaque 23 pour remonter sous l'effet de l'eau qui s'infiltre dans la chambre de temporisation au niveau de la périphérie de la plaque soit moindre, et donc que le temps pendant lequel le clapet 20 est ouvert soit moindre, et donc que la chasse délivre un plus petit volume de chasse.

Cette vidange totale ou partielle de la chambre 22 de temporisation entraîne la descente de la plaque 23 (puisque la pression de l'eau au dessus devient plus grande que la pression à l'intérieur de la chambre et le ressort étant réglé pour ne pas s'opposer à la descente de la plaque dans un tel cas) qui entraîne alors le clapet 20 hors de son siège et ouvre l'ouverture 26 de chasse, permettant la délivrance d'un volume d'eau.

La délivrance de l'eau se fait le temps que la chambre de temporisation 22 se remplisse de nouveau, faisant remonter petit à petit la plaque 23, ce qui ramène petit à petit le clapet 20 dans son siège, jusque dans la position dans laquelle les pressions de l'eau des deux côtés de la plaque 23 s'égalisent et que le clapet obture l'ouverture 26.

Le temps que met la chambre 22 de temporisation pour se remplir après sa vidange définit le débit d'eau de la chasse. Dans le cas où la plaque est descendue d'une grande hauteur à la suite de la vidange (réglable par le volume d'eau vidangé), le temps de remplissage est long et le volume de chasse délivré est grand et dans le cas ou la plaque est descendue d'une moindre hauteur (réglable en fonction du volume d'eau vidangé), le temps de remplissage est moindre et le volume de chasse délivré est moindre, de manière correspondante.

Pour commander ou actionner la vidange de la chambre 22 de temporisation, et donc le déplacement de la plaque et du clapet, le dispositif de commande de chasse comporte en outre un robinet amorceur 27 de temporisation (qui comporte donc également une chambre de temporisation d'actionnement). Le robinet 27 est agencé de manière à ouvrir un conduit 28 de vidange de la chambre 22 de temporisation de commande et à le fermer.

Le robinet 27 amorceur, ou actionneur, comporte une tige 8 dont le déplacement entraîne l'ouverture du conduit 29 de vidange de la chambre de temporisation du robinet amorceur. Cette vidange de la chambre de temporisation du robinet amorceur entraîne, suivant un principe identique à celui décrit pour la coopération entre la plaque 23 et le clapet 20, l'ouverture d'un clapet du conduit 28 le temps que la chambre de temporisation du robinet 27 se remplisse de nouveau. Le volume vidangé de la chambre de temporisation est proportionnel à la course de la tige 8, elle-même dépendante du bouton pressé entre le bouton petit volume et le bouton grand volume.

Entre les boutons petit volume et grand volume et la tige d'actionnement, il est monté une palette 9. La palette est montée rotative par rapport à un point pivot d'extrémité 10. La palette comporte un plot 11 destiné à venir en contact avec la tige du bouton 4 de grand volume et un plot 12 destiné à venir en contact avec la tige du bouton 5 de petit volume. Le plot 11 est plus proche du point pivot que le plot 12.

Un conduit 29 dans le robinet amorceur 27 met en communication pour les fluides la chambre de temporisation du robinet 27 avec l'extérieur ainsi qu'avec le conduit 28 pour décharger l'eau prélevée dans la chambre 22 au niveau de l'ouverture 26, simultanément à la délivrance du volume de chasse grand ou petit par l'ouverture 26.

Par conséquent, in fine, le volume de chasse délivré par l'ouverture de sortie est fonction de la course de la tige 8 d'actionnement.

Lorsque l'utilisateur appuie sur le bouton de grand volume, comme représenté à la figure 7, la tige du bouton 4 vient appuyer sur le plot 11, entraînant en rotation la palette par rapport à son point pivot 10 et la palette vient presser la tige 8 d'actionnement du robinet amorceur. La course correspondante de la tige 8 entraîne la vidange de la chambre de temporisation du robinet amorceur, entraînant l'ouverture du conduit 28, puis la vidange de la chambre 22 de temporisation et enfin la délivrance du grand volume de chasse le temps que la chambre 22 se remplisse de nouveau, après la fermeture du conduit 28 consécutive au remplissage de nouveau de la chambre de temporisation du robinet amorceur.

Dans la palette, il est monté une cale 13 de réglage coulissante par rapport à la palette. On peut ainsi la déplacer en translation dans la direction vers la droite ou vers la gauche aux figures, c'est-à-dire la rapprocher ou l'éloigner du point pivot 10 de la palette. Cette cale 13 de réglage comporte une butée en pente qui agit sur la position du plot 12, en fonction de sa position. Dans la position représentée à la figure 3, le plot 12 appuie sur la partie basse horizontale de la cale. Dans la position médiane, représentée à la figure 5, le plot 12 vient en contact avec la partie inclinée ou en pente de la cale. Enfin, dans la position maximum, représentée à la figure 1, le plot 12 vient en contact avec la cale en partie haute de réglage. Ainsi, en fonction de la position respective de la cale de réglage et du plot 12, ce dernier se trouve plus ou moins proche du bouton 5 de petit volume. Plus il est proche (position dite au maximum), plus l'action de poussée du bouton 5 sur la palette va entraîner une course importante en rotation de la palette par rapport à son point pivot et plus sera grande la course de la tige de l'actionneur sous l'effet de la poussée de la palette. Au contraire, plus le plot sera éloigné du bouton 5, moins sera grande la course réalisée par la rotation de la palette lors de l'action par le bouton 5 et moindre sera la translation de la tige d'actionnement de l'amorceur. Ainsi, la course de la tige de l'actionneur est proportionnelle au volume vidangé de la chambre de temporisation du robinet amorceur 17 et donc au temps pendant lequel le conduit 18 vidange la chambre 22 de temporisation et donc au temps pendant lequel le clapet 20 est sorti de son siège et laisse l'ouverture 26 ouverte. Le temps pendant lequel l'ouverture 26 est ouverte détermine de même le volume de chasse délivré.

Ainsi, suivant le système représenté, on peut régler le volume de la petite chasse avec précision, par simple coulissement de la cale par rapport à la palette. Notamment, on peut prévoir, comme représenté aux figures en vues de côté, des indications et également des crantages pour régler facilement le coulissement en translation de la cale de réglage.

## Revendications

1. Dispositif de chasse d'eau à au moins deux flux, comportant :
- une ouverture (25) d'arrivée d'eau, une ouverture (26) de sortie de délivrance d'eau et
- des moyens formant conduit (24) pour le passage d'un flux d'eau entre l'ouverture (25) d'arrivée d'eau et l'ouverture (26) de sortie de délivrance d'eau ;
- des moyens formant clapet (20) obturant l'ouverture (26) de sortie de délivrance ;
- des moyens (21, 22) de commande destinés à commander l'ouverture et la fermeture du clapet (20), les moyens de commande étant agencés de manière à pouvoir, à partir de sa position fermée, ouvrir le clapet (20) au moins pendant deux intervalles de temps différents, un grand et un petit, correspondant à la délivrance d'un grand volume d'eau et d'un petit volume d'eau à l'ouverture (26) de sortie de délivrance,
les moyens de commande comportant un robinet (21) de temporisation de commande ayant une chambre (22) de temporisation de commande ayant un conduit (28) de vidange et étant agencés de telle manière que la vidange d'au moins une partie de la chambre (22) de temporisation entraîne l'ouverture du clapet (20) et le remplissage de la chambre (22) sa fermeture, et il est prévu des moyens (8) d'actionnement destinés à actionner la vidange d'au moins un volume de la chambre (22) de temporisation, **car**
**actérisé en ce que**
les moyens (8) d'actionnement étant reliés par une palette (9) à au moins deux boutons (4, 5) de commande, de sorte que la poussée de l'un des au moins deux boutons actionne la vidange d'un premier grand volume de la chambre (22) de temporisation de commande et la poussée de l'autre des au moins deux boutons actionne, par l'intermédiaire des moyens d'actionnement, la vidange d'un deuxième petit volume, plus petit que le grand volume, de la chambre (22) de temporisation de commande, les moyens d'actionnement comportant une tige (8) d'actionnement et un robinet (27) temporisateur d'actionnement comportant une chambre de temporisation d'actionnement, le déplacement de la tige (8) entraînant l'ouverture d'un conduit (29) de vidange de la chambre de temporisation d'actionnement du robinet (27) temporisateur d'actionnement, le robinet (27 temporisateur d'actionnement ouvrant ou fermant, pendant un intervalle de temps pouvant prendre au moins deux valeurs et fonction de la course de la tige (8) d'actionnement , le conduit (28) de vidange de la chambre (22) de temporisation du robinet (21) de temporisation de commande, la palette (9) étant intercalée entre les deux boutons de commande et la tige (8) d'actionnement et étant montée rotative par rapport à un point (10) pivot, la rotation de la palette entraînant le déplacement de la tige suivant une course d'actionnement.

2. Dispositif de chasse d'eau suivant la revendication 1, **caractérisé en ce que** des moyens de réglage règlent la course en rotation de la palette (9) sous l'effet du bouton (5) petit volume de au moins deux button (4, 5) de manière à régler la course d'actionnement de la tige
(8) d'actionnement lors de la commande par le bouton (5) petit volume, pour ainsi régler le deuxième volume délivré.

3. Dispositif de chasse d'eau suivant la revendication 2, **caractérisée en ce que** les moyens de réglage comportent une cale (13) montée coulissante par rapport à la palette (9) et comportant un tronçon d'extrémité bas, un tronçon incliné intermédiaire et un tronçon d'extrémité haut, la cale (13) agissant ainsi sur la position d'un plot (12) issu du bouton (5) petit volume, le plot (12) pouvant, en fonction du coulissement respectif de la cale (13) par rapport à la palette (9), appuyer soit sur le tronçon bas, de préférence horizontal, de la cale (13), soit sur le tronçon incliné, ou en pente, de la cale (13), soit sur le tronçon d'extrémité haute, de la cale (13), de sorte que le plot (12; se trouve plus ou moins proche du bouton (5) de petit volume, ce qui règle la course de la tige (8) d'actionnement.

## Patentansprüche

1. Wasserspülvorrichtung mit mindestens zwei Strömen, umfassend:
- eine Wasserzufuhröffnung (25), eine Wasserabgabeaustrittsöffnung (26) und
- Einrichtungen, die eine Leitung (24) zum Durchlassen eines Wasserstroms zwischen der Wasserzufuhröffnung (25) und der Wasserabgabeaustrittsöffnung (26) bilden;
- Einrichtungen, die eine Klappe (20) bilden, welche die Abgabeauslassöffnung (26) abdichtet;
- Steuereinrichtungen (21, 22), die dazu bestimmt sind, das Öffnen und das Schließen der Klappe (20) zu steuern, wobei die Steuereinrichtungen so gestaltet sind, dass sie die Klappe (20), aus deren geschlossener Stellung, mindestens während zwei unterschiedlicher Zeitspannen öffnen können, einer großen und einer kleinen, die der Abgabe einer großen Wassermenge und einer kleinen Wassermenge an der Abgabeaustrittsöffnung (26) entsprechen,
wobei die Steuereinrichtungen ein Steuerverzögerungsventil (21) umfassen, das eine Steuerverzögerungskammer (22) besitzt, die eine Entleerleitung (28) besitzt, und so gestaltet sind, dass das Entleeren mindestens eines Teils der Verzögerungskammer (22) das Öffnen der Klappe (20) bewirkt und das Füllen der Kammer (22) ihr Schließen, und Betätigungseinrichtungen (8) vorgesehen sind, die dazu bestimmt sind, das Entleeren mindestens einer Menge der Verzögerungskammer (22) zu betätigen,
**dadurch gekennzeichnet, dass**
die Betätigungseinrichtungen (8) durch einen Arm (9) mit mindestens zwei Steuertasten (4, 5) verbunden sind, so dass das Drücken der einen der mindestens zwei Tasten das Entleeren einer ersten großen Menge der Steuerverzögerungskammer (22) bewirkt und das Drücken der anderen der mindestens zwei Tasten, mittels der Betätigungseinrichtungen, das Entleeren einer zweiten kleinen Menge, die kleiner als die große Menge ist, der Steuerverzögerungskammer (22) bewirkt,
wobei die Betätigungseinrichtungen eine Betätigungsstange (8) umfassen und ein Betätigungsverzögerungsventil (27), das eine Betätigungsverzögerungskammer umfasst, wobei die Verlagerung der Stange (8) das Öffnen einer Entleerleitung (29) der Betätigungsverzögerungskammer des Betätigungsverzögerungsventils (27) bewirkt, wobei das Betätigungsverzögerungsventil (27) während einer Zeitspanne, die mindestens zwei Werte annehmen kann und vom Hub der Betätigungsstange (8) abhängig ist, die Entleerleitung (28) der Verzögerungskammer (22) des Steuerverzögerungsventils (21) öffnet oder schließt,
wobei der Arm (9) zwischen den beiden Steuertasten und der Betätigungsstange (8) angeordnet ist und in Bezug auf einen Schwenkpunkt (10) drehbar gelagert ist, wobei die Drehung des Arms die Verlagerung der Stange gemäß einem Betätigungshub bewirkt.

2. Wasserspülvorrichtung nach Anspruch 1, **dadurch gekennzeichnet, dass** Regelungseinrichtungen den Drehhub des Arms (9) unter der Wirkung der Kleinmengentaste (5) von mindestens zwei Tasten (4, 5) regeln, so dass der Betätigungshub der Betätigungsstange (8) bei der Steuerung durch die Kleinmengentaste (5) geregelt wird, um so die zweite abgegebene Menge zu regeln.

3. Wasserspülvorrichtung nach Anspruch 2, **dadurch gekennzeichnet, dass** die Regelungseinrichtungen einen Keil (13) umfassen, der in Bezug auf den Arm (9) verschiebbar gelagert ist und einen unteren Endabschnitt, einen schrägen Zwischenabschnitt und einen oberen Endabschnitt umfasst, wobei der Keil (13) somit auf die Stellung eines aus der Kleinmengentaste (5) hervorgehenden Kontaktstücks (12) wirkt, wobei das Kontaktstück (12), in Abhängigkeit von der jeweiligen Verschiebung des Keils (13) in Bezug auf den Arm (9), entweder auf den unteren, bevorzugt horizontalen, Abschnitt des Keils (13) oder auf den schrägen oder geneigten Abschnitt des Keils (13) oder auf den oberen Endabschnitt des Keils (13) ruhen kann, so dass sich das Kontaktstück (12) mehr oder weniger nah bei der Kleinmengentaste (5) befindet, was den Hub der Betätigungsstange (8) regelt.

## Claims

1. Flushing device with at least two flows, comprising:
- a water inlet opening (25), a water delivery outlet opening (26) and
- means forming a duct (25) allowing a flow of water to pass between the water inlet opening (25) and the water delivery outlet opening (26);
- means forming a check valve (20) sealing the delivery outlet opening (26);
- control means (21, 22) which are intended to control opening and closing of the check valve (20), the control means being arranged such that they can open the check valve (20), from its closed position, for at least two different time intervals, a long interval and a short interval, corresponding to delivery of a large volume of water and a small volume of water at the delivery outlet opening (26),
the control means comprising a control delay valve (21) having a control delay chamber (22) with a drainage duct (28) and being arranged such that drainage of at least some of the delay chamber (22) causes the check valve (20) to open and filling of the chamber (22) causes said valve to close, and actuating means (8) are provided for the purpose of actuating drainage of at least one volume from the delay chamber (22),
**characterised in that**
the actuating means (8) being connected by a plate (9) to at least two control buttons (4, 5) such that pushing one of the at least two buttons actuates drainage of a first large volume from the control delay chamber (22) and pushing the other of the at least two buttons actuates, by means of the actuating means, drainage of a second small volume, smaller than the large volume, from the control delay chamber (22),
the actuating means comprising an actuating rod (8) and an actuation delay valve (27) comprising an actuation delay chamber, movement of the rod (8) causing a drainage duct (29) from the actuation delay chamber of the actuation delay valve (27) to open, the actuation delay valve (27) opening or closing the drainage duct (28) of the delay chamber (22) of the control delay valve (21) for a time interval that can assume at least two values and depends on the path of the actuating rod (8),
the plate (9) being located between the two control buttons and the actuating rod (8) and being mounted such that it rotates with respect to a pivot point (10), rotation of the plate causing the rod to move along an actuating path.

2. Flushing device according to claim 1, **characterised in that** adjustment means adjust the rotation path of the plate (9) under the effect of the low-volume button (5) of at least two buttons (4, 5) such as to adjust the actuating path of the actuating rod (8) when controlled by the low-volume button (5) so as to thus adjust the second volume delivered.

3. Flushing device according to claim 2, **characterised in that** the adjustment means comprise a shim (13) mounted such that it slides in relation to the plate (9) and comprising a bottom end section, an intermediate inclined section, and a top end section, the shim (13) thus acting on the position of a pad (12) from the low-volume button (5) , the pad (12) being able, as a function of the respective sliding of the shim (13) in relation to the plate (9), to rest either on the bottom section, preferably horizontal, of the shim (13), or on the inclined or sloping section of the shim (13), or on the top end section of the shim (13), such that the pad (12) is closer to or further away from the low-volume button (5), which adjusts the path of the actuating rod (8).
